# EUROPÄISCHE PATENTSCHRIFT

(11) **EP 0 280 102 B1**
(45) Veröffentlichungstag und Bekanntmachung des Hinweises auf die Patenterteilung: **31.07.1991**
(21) Anmeldenummer: 88101751.1
(22) Anmeldetag: 06.02.1988
(51) Int. Cl.: E01C 23/16

(54) **Verfahren und Vorrichtung zum Herstellen oder Erneuern einer Horizontalmarkierung auf Strassen und nach dem Verfahren hergestellte Horizontalmarkierung**
Process and apparatus for the production or renewal of a horizontal marking on roads, and horizontal marking produced according to the process
Procédé et dispositif de fabrication ou de réfection d'un marquage horizontal de routes et marquage horizontal fabriqué selon le procédé

(30) Priorität: 27.02.1987 CH 766/87
(43) Veröffentlichungstag der Anmeldung: 31.08.1988
(73) Patentinhaber: PLASTIROUTE S.A., 1207 Genf (CH)
(72) Erfinder: Bollag, Moise, CH-1206 Genf (CH)
(74) Vertreter: Jörchel, Dietrich R.A.

(56) Entgegenhaltungen:
- CH-A- 436 374
- CH-A- 460 072
- DE-A- 1 534 209
- GB-A- 2 006 307
- US-A- 3 286 605

## Beschreibung

Die Erfindung bezieht sich auf ein Verfahren zum Herstellen oder Erneuern einer Horizontalmarkierung auf Strassen, insbesondere von Begrenzungs-, Leit- und Warnlinien, auf ein Strassenmarkierungsfahrzeug zur Durchführung dieses Verfahrens und auf eine nach diesem Verfahren hergestellte Horizontalmarkierung.

Durch die GB-A-2 006 307 sind ein Verfahren und eine Vorrichtung zum Aufbringen von Markierungslinien auf eine Strassenoberfläche bekannt, wonach aus einem Reflexperlspender Reflexperlen unter Druck durch ein Düsenrohr in den die Farbspritzpistole verlassenden Farbstrahl eingeschossen werden, wobei jedoch nicht alle den Spender verlassenden Glasperlen den Farbstrahl erreichen, sondern ein gewisser Teil dieser Glasperlen durch eine untere Oeffnung des Düsenrohrs vorher heraus- und auf die unmittelbar zuvor frisch gezogene Farbspur fällt. Damit soll erreicht werden, dass beim Ziehen der Horizontalmarkierung nicht nur Reflexperlen in die Markierungsmasse eingebettet werden und im Laufe der Zeit, wenn die Markierungsfarbe durch den darüberrollenden Verkehr abgerieben wird, zwecks Aufrechterhaltung eines guten Reflexionsvermögens sukzessive an die Oberfläche gelangen, sondern auch die frisch gezogene Markierung von Beginn an durch die aufgestreuten Reflexperlen ein gutes Reflexionsvermögen erhält. Die beschriebene Methode des Einschiessens von Reflexperlen in den die Farbspritzpistole verlassenden Farbstrahl soll auch eine vorteilhafte Alternative zu dem vorbekannten sogenannten "Premix" von Reflexperlen und thermoplastischer Farbmasse sein, d.h. zu derjenigen Methode, nach welcher zunächst Reflexperlen und Farbmasse im Vorratsbehälter gemischt und dann diese Mischung aus einer geeigneten Spritzpistole aufgetragen wird. Ueber die Abmessungen der Reflexperlen werden in der GB-A-2 006 307 keinerlei Angaben gemacht. Auch wird in dieser Druckschrift nicht das Problem der Nachtsichtbarkeit einer Horizontalmarkierung bei Regenwetter angeschnitten.

Tatsächlich sind bekannte Horizontalmarkierungen mit eingebetteten und aufgestreuten Reflexperlen im Scheinwerferlicht des Autos zwar im allgemeinen auch bei Dunkelheit gut erkennbar, wenn die Strasse trocken ist. Sie erfüllen jedoch ihre Aufgabe nur ungenügend oder gar nicht, wenn es regnet oder wenn die Strasse aus anderen Gründen feucht ist, weil die Retroreflexion von Fahrbahnmarkierungen, die teilweise oder ganz von einem Wasserfilm bedeckt sind, stark verringert oder praktisch nicht mehr vorhanden ist. Das von einem Fahrzeug ausgehende Scheinwerferlicht wird nämlich spiegelnd an der Wasseroberfläche reflektiert und nicht zum Fahrer des Fahrzeugs hin retroreflektiert. Unter Retroreflexion versteht man bekanntlich die von der Anleuchtungsrichtung weitgehend unabhängige Rückstrahlung des einfallenden Lichts durch brechend oder spiegelnd wirkende Teile.

Die starke Verringerung der Sichtbarkeit der Markierungen bei Regen spielt bei Nachtunfällen eine entscheidende Rolle.

Bisherige Versuche, die für die Verkehrssicherheit wichtige Nachtsichtbarkeit bei Nässe und Regen zu erhöhen, konzentrieren sich darauf, Fahrbahnmarkierungen in geeigneter Weise zu profilieren, so dass aus dem Wasserfilm herausragende Erhöhungen mit Oberflächenbereichen gebildet werden, die möglichst steil zum einfallenden Scheinwerferlicht orientiert sind. Dadurch wird an diesen Oberflächenbereichen, von denen das Wasser abläuft, die spiegelnde Reflexion verringert und die Retroreflexion erhöht.

Zu diesem Zwecke wird Z.B. in der EP-A 0 124 946 im wesentlichen vorgeschlagen, als Farbspur eine Dünnschichtmarkierung zu verlegen, die nach dem Aufbringen noch für eine längere Zeit plastisch verformbar bleibt, auf die frische Farbspur Glasperlen aufzustreuen, von denen ein bestimmter Anteil aus Floatationsperlen besteht, die zur Verringerung ihrer Einsinktiefe eine Oberflächenbehandlung erfahren haben, und vor der vollständigen Härtung der Markierungsmasse die Farbspur durch Einpressen eines Oberflächenprofils zu verformen. Derartige, nach dem Aufbringen der Markierung eingeprägte Profilierungen erfordern jedoch einerseits einen weiteren, getrennten Arbeitsgang und sind daher nur mit einem erheblichen Arbeitsaufwand herstellbar, andererseits unterliegen sie im allgemeinen einem verhältnismässig raschen Abrieb oder werden nach kurzer Zeit eingeebnet.

Aehnliche Nachteile gelten für bekannte Dickschichtmarkierungen, die mit stärkeren Profilen als Dünnschichtmarkierungen versehen werden können, jedoch eine Härtungs- oder Topfzeit von im allgemeinen nur wenigen Minuten haben und daher schon kurze Zeit nach dem Verlegen nicht mehr bleibend verformbar sind. Daher muss die Profilierung einer frisch verlegten Dickschichtmarkierung unmittelbar nach deren Auftragung eingepresst werden, wobei diese Arbeit wegen der nur kurzen zur Verfügung stehenden Zeitspanne von wenigen Minuten sehr delikat ist.

Es ist auch bekannt, beim Verlegen von Dickschichtmarkierungen, bei denen es sich um Heiss- oder Hartplastikmassen handelt und die nicht spritzbar sind, sondern zum Beispiel mit einem Verlegeschuh aufgetragen werden müssen, Profile in Form von Knöpfen oder im Abstand voneinander angeordneten wulstartigen Querrippen zu bilden.

Allen Heiss- oder Hartplastikmarkierungen ist der Nachteil gemeinsam, dass die zu ihrer Verlegung erforderlichen Geräte ziemlich kompliziert und kostspielig sind und dass die Verlegungsarbeiten nur langsam durchgeführt werden können, so dass die Tagesleistung, verglichen mit dem rasch durchführbaren Verarbeiten von spritzbaren Markierungsmassen, gering ist. Das gilt vor allem auch für das Verlegen der erwähnten wulstförmigen Profile, die intermittierend hergestellt werden und wegen ihrer relativ hohen und steilen Kanten einerseits bei der Schneeräumung leicht deformiert und abgerieben werden, andererseits die Schneeräumung selber behindern, weil der Schneepflug gegen die Profilkanten stösst und dabei sogar beschädigt werden kann. Ferner ist eine einwandfreie Nachmarkierung, also das Erneuern einer profilierten Dickschichtmarkierung, nach dem gleichen Verfahren, wie sie hergestellt wurde, praktisch nicht möglich, so dass auch der Unterhalt solcher Markierungen erschwert und verteuert wird.

Wegen der erwähnten Schwierigkeiten und den hohen Kosten werden Heiss- oder Hartplastik-Markierungen nur relativ selten verlegt; etwa 90% bis 95% aller Markierungen sind Dünn- oder Mittelschichtmarkierungen, die durch Spritzen rasch und preisgünstig hergestellt werden können, jedoch bisher nicht in rationeller und wirkungsvoller Weise mit Profilen versehen werden konnten.

Desweiteren ist es bekannt, Folien mit Oberflächenstruktur, zum Beispiel in Pyramidenform, herzustellen und auf der Strassenoberfläche zu befestigen, was jedoch umständlich und kostspielig ist.

Die Erzielung einer guten Nachtsichtbarkeit bei Nässe stellt daher ein bisher noch nicht befriedigend gelöstes Problem dar, so dass die Verkehrssicherheit bei Dunkelheit und Regen noch nicht durch gut sichtbare Markierungslinien in dem Masse erhöht werden konnte, wie es wünschenswert ist.

Der Erfindung liegt die Aufgabe zugrunde, ein Verfahren zu schaffen, mit welchem auf verhältnismässig einfache und kostensparende Weise eine mit Oberflächenprofilen versehene Horizontalmarkierung herstellbar ist, welche eine gute Nachsichtbarkeit auch bei Nässe aufweist, ausserdem eine hohe Stabilität gegen Abrieb und Einebnung und damit eine wirtschaftliche Lebensdauer hat und ferner ohne Schwierigkeiten durch Nachziehen erneuert werden kann.

Zur Lösung dieser Aufgabe ist das Verfahren nach der Erfindung durch die im Patentanspruch 1 angegebenen Merkmale gekennzeichnet.

Dieses Verfahren nach der Erfindung ermöglicht es, die Oberflächenprofile während des Verlegens der Farbspur, also in einem gemeinsamen Arbeitsgang bei nur einmaligem Befahren der zu bearbeitenden Strecke mit einem entsprechend ausgerüsteten Markierungsfahrzeug zu erzeugen; dabei werden völlig mit Markierungsmasse bedeckte kleine Profile nach Art von Farbnoppen hergestellt, auf denen die anschliessend aufgestreuten Reflexperlen als kleine, retroreflektierende Perlen haften. Eine so hergestellte profilierte Horizontalmarkierung ist besonders kostengünstig, weil sie als normale Dünn- oder Mittelschichtmarkierung im Rahmen der üblichen, meistens angewendeten Markierungsarbeiten stetig durch Spritzen gezogen werden kann, ohne dass ein zweiter Arbeitsgang zum Erzeugen der Oberflächenprofile erforderlich wäre. Dünn- und Mittelschichtmarkierungen haben Nassfilmstärken von etwa 0,3 bis etwa 1,5 mm und schrumpfen beim Trocknen um 20% bis 40%, so dass die Trockenfilmstärken entsprechend geringer sind.

Ein weiterer wesentlicher Vorteil besteht darin, dass die aufgrund ihrer Grösse aus der eigentlichen Farbspur herausragenden Profilteilchen vollständig von Markierungsmasse umhüllt und daher stabil in der Farbspur verankert sind, so dass die Gefahr stark verringert ist, dass diese Profilteilchen durch den darüberrollenden Verkehr herausgerissen werden. Ausserdem behindern sie nicht die Schneeräumung, weil der Schneepflug stets auf einer Vielzahl von Profilen aufliegt und daher immer in der an die Scheitelpunkte der Profile gelegten Tangentialebene arbeitet, ohne an Profilkanten zu stossen. Daher ist auch die Gefahr nur sehr gering, dass die Profile ihrerseits beim Schneeräumen beschädigt und die Profilteilchen herausgedrückt werden.

Ein weiterer Vorteil besteht darin, dass abgenutzte profilierte Markierungen ohne weiteres durch Nachziehen erneuert werden können, was bei bisher bekannten profilierten Markierungen im allgemeinen nicht ohne weiteres möglich ist.

Wenn als Profilteilchen vorzugsweise entsprechend dimensionierte Reflexperlen oder andere reflektierende, wenigstens näherungsweise kugelförmige Teilchen verwendet werden, ergibt sich der weitere Vorteil, dass die aus der Farbspur herausragenden Bereiche der Profilteilchen selber zur Reflexion bzw. Retroreflexion beitragen, sobald die auf diesen Bereichen haftenden Farbschichten durch den Verkehr abgerieben worden sind. Eine derartige Horizontalmarkierung nach der Erfindung behält daher auch dann noch ihre gute Nachtsichtbarkeit bei Nässe, wenn sie erheblich abgenutzt ist, sofern noch genügend Profilteilchen vorhanden sind.

Durch die Erfindung wird also eine signifikant bessere und länger anhaltende Nachtsichtbarkeit von Fahrbahnmarkierungen bei regnerischem Wetter erreicht, als es bisher möglich war; das gilt insbesondere für Fahrbahn-Begrenzungslinien sowie für Leit- oder Warnlinien, deren Erkennbarkeit besonders wichtig für die Verkehrssicherheit ist.

Das Verfahren nach der Erfindung lässt sich so durchführen, dass die Profilteilchen gleichzeitig mit dem Aufspritzen der Markierungsmasse verlegt werden, indem sie in den gespitzten Farbstrahl oder in unmittelbarer Nähe der Auftreffstelle des Strahls eingestreut oder eingeschossen werden. Es kann jedoch auch so vorgegangen werden, dass zunächst eine Farbspur gespritzt wird, unmittelbar anschliessend auf diese die Profilteilchen gestreut werden und dann nochmals Markierungsmasse aufgebracht wird, um die Profilteilchen vollständig zu umhüllen.

Ein Strassenmarkierungsfahrzeug zur Durchführung des Verfahrens nach der Erfindung ist durch die im Patentanspruch 8 angegebenen Merkmale gekennzeichnet.

Zweckmässige Ausgestaltungen des Verfahrens und der Vorrichtung ergeben sich aus den abhängigen Patentansprüchen.

Die Erfindung wird anhand der Zeichnungen an schematisch dargestellten Ausführungsbeispielen näher erläutert. Es zeigen :
Figur 1 ein erstes Beispiel eines nur angedeuteten Markierungsfahrzeugs mit einer Farbspritzpistole, in deren Strahl Profilteilchen eingebracht werden,
Figur 2 ein zweites Beispiel mit zwei eine Farbspur spritzenden Farbspritzpistolen, die quer zur Fahrtrichtung nebeneinander angeordnet sind,
Figur 3 ein drittes Beispiel, bei dem zwei eine Farbspur erzeugende Farbspritzpistolen in Fahrtrichtung hintereinander angeordnet sind,
Figur 4 ein viertes Beispiel eines Markierungsfahrzeugs, mit dem Profilteilchen auf die zunächst verlegte Farbspur aufgestreut und dann mit Markierungsmasse bedeckt werden, und
Figur 5 und 5b einen schematischen Schnitt durch eine mit Oberflächenprofilen versehene Horizontalmarkierung nach der Erfindung vor und nach dem Aufstreuen kleiner Reflexperlen.

Nach Figur 1 sind auf dem nur schematisch angedeuteten Markierungsfahrzeug 1, das sich in Richtung des Pfeils bewegt, eine Farbspritzpistole 2, ein Profilteilchenspender 4 und, in Fahrtrichtung gesehen dahinter, ein Perlstreuer 7 angeordnet. Die Farbspritzpistole 2 spritzt in bekannter Weise Markierungsmasse 3 in Form eines quer zur Fahrtrichtung fächerförmigen Strahls auf die Strassenoberfläche S. Der in unmittelbarer Nähe der Farbspritzpistole 2 montierte Profilteilchenspender 4 ist auf den etwas geneigten Farbstrahl gerichtet, so dass die Profilteilchen 5 in die gespritzte Markierungsmasse 3 eintreten, bevor der Strahl auf die Strassenoberfläche S trifft. Auf diese Weise werden die Profilteilchen 5 vollkommen mit Markierungsmasse bedeckt.

Die minimale Abmessung der Profilteilchen 5, bei denen es sich im betrachteten Beispiel um Reflexperlen handelt, ist grösser als die Trockenfilmstärke bzw. die Schichtdicke der eigentlichen Farbspur. Daher hat, wie in Figur 5a veranschaulicht, die erzeugte Horizontalmarkierung 6 Oberflächenprofile 9 in Form von Farbnoppen, welche durch die herausragenden, vollkommen mit Markierungsmasse überzogenen Bereiche der Profilteilchen 5 gebildet werden. Anschliessend werden auf die noch frische, profilierte Farbspur 6 mittels des Perlstreuers 7 Reflexperlen 8 aufgestreut. Die so erhaltene fertige Farbspur 10, die in Figur 5b veranschaulicht ist, weist daher mit Reflexperlen 8 versehene Oberflächenprofile 9 auf.

Bei diesen aufgestreuten Reflexperlen 8 kann es sich um eine übliche Mischung gewöhnlicher Reflexperlen handeln, deren Durchmesser zwischen etwa 0,05 und 0,8mm liegt und die daher kleiner als die Profilteilchen 5 sind.

Um jedoch den Effekt der Retroreflexion zwischen den Profilerhebungen zu erhöhen, können die gestreuten Reflexperlen vorteilhafterweise auch grosse Reflexperlen mit einem Durchmesser von wenigstens 0,8 mm, vorzugsweise von etwa 1 bis 2 mm, enthalten, die naturgemäss die Sichtbarkeit der Markierung besonders stark verbessern. Während derart grosse Reflexperlen auf einer ebenen Markierung durch den darüberrollenden Verkehr verhältnismässig rasch herausgerissen würden, sind sie bei einer Markierung gemäss der vorliegenden Erfindung durch die benachbarten Profilerhebungen weitgehend geschützt, da sich die Reifen der darüberrollenden Fahrzeuge im wesentlichen auf den Profilerhebungen abstützen und die dazwischenliegenden Reflexperlen nicht oder nur unbedeutend beanspruchen. Damit dieser Schutzeffekt gut zur Wirkung kommt, sollten die Profilerhebungen im Mittel so hoch sein, dass sie die dazwischenliegenden grossen Perlen etwas überragen. Bei einer solchen Markierung retroreflektieren vor allem einerseits die auf den Profilerhebungen haftenden gewöhnlichen Reflexperlen und andererseits die zwischen den Profilerhebungen befindlichen grossen Reflexperlen.

Bei der verwendeten Markierungsmasse handelt es sich vorzugsweise um eine einfach und rationell verlegbare Dünnschicht- oder auch Mittelschichtmarkierung, deren Feststoffe für die Auftragung in einem Lösungsmittel gelöst sind und welche im Falle von Einkomponentenfarben ausschliesslich durch Verdunsten des Lösungsmittels, im Falle von Mehrkomponentenfarben durch Verdunsten des Lösungsmittels sowie durch chemische Trocknung hart werden. Dabei betragen die Nassfilmstärken ungefähr 0,3 mm bis 1,5 mm, was Trockenfilmstärken von etwa 0,2 mm bis etwa 0,8-1,2 mm entspricht.

Die Profilteilchen 5 sind mindestens um 0,6 mm grösser als die Trockenfilmstärke und können je nach Farbschichtdicke Durchmesser zwischen etwa 1 mm und 6 mm haben, wobei diese Grösse natürlich so gewählt wird, dass die Profilteilchen bei möglichst stabiler Verankerung in der Farbspur eine hinreichende Profilhöhe aufweisen. Dieser Durchmesserbereich ist für Strassen zweckmässig, auf denen im Winter regelmässig Schnee geräumt wird und daher keine zu hohen Profile vorhanden sein sollten. In Sonderfällen, insbesondere in Gegenden, wo keine Schneeräumung stattfindet oder erforderlich ist, können auch Profilteilchen mit Durchmessern bis maximal 8 mm oder sogar 10 mm verwendet werden.

Im betrachteten Beispiel beträgt die Trockenfilmstärke der reinen Farbspur an den Stellen, wo nur Markierungsmasse 3 und keine Profilteilchen vorhanden sind, etwa 1 mm, und der Durchmesser der Profilteilchen beträgt etwa 3 mm, so dass die mit Farbe und kleinen Reflexperlen 8 bedeckten Profilerhebungen 9 um etwa 2 bis 3 mm aus der eigentlichen Farbspur herausragen. Vorzugsweise befinden sich unter den gestreuten Reflexperlen 8 auch grosse Reflexperlen mit Durchmessern von etwa 1 - 2 mm, die, geschützt zwischen Profilerhebungen liegend, die Retroreflexion noch verstärken. Die maximale Gesamtschichtdicke der fertigen Spur 10, an den Profilerhebungen gemessen, liegt dann bei etwa 3 bis 4 mm.

Anstelle einer Dünnschicht- oder Mittelschichtmarkierung kann auch eine spritzbare Dickschichtmarkierung verwendet werden.

Die an den Stellen der Profilteilchen 5 vorhandenen Profilerhebungen, an denen das Wasser abläuft, werden bei Regenwetter praktisch nie vollständig von einem Wasserfilm überspült und garantieren daher auch bei Regen eine gute Nachtsichtbarkeit; ferner verhindern sie die Bildung eines kontinuierlichen Wasserfilms und bewirken ständig die Verteilung des abfliessenden Wassers. Daher reflektieren auch bei Regenwetter die mit kleinen Glasperlen 8 bedeckten Profilerhebungen 9 und machen die Markierung durch Retroreflexion gut sichtbar. Gerade bei Fahrbahnbegrenzungslinien, die sich ja ausserhalb der Fahrbahnspur befinden und daher bei Regenwetter meistens länger Zeit nass und mit Wasser bedeckt sind, ist diese Nachtsichtbarkeit besonders wesentlich und trägt entscheidend zur Verkehrssicherheit bei. Aufgrund der nur verhältnismässig niedrigen Profilhöhen ist andererseits das Verfahren nach der Erfindung auch zur Herstellung von Mittellinien, Leit- und Warnlinien geeignet.

Wenn vorzugsweise als Profilteilchen Reflexperlen verwendet werden, hat das den zusätzlichen Vorteil, dass die Markierung auch nach Abrieb der Farbe von den Oberflächenprofilen 9 ihre Aufgabe bei Nacht und Nässe erfüllt, weil nunmehr die freigelegten Bereiche der Profilteilchen selber reflektieren.

Zur Verbesserung der Griffigkeit der Markierung empfiehlt es sich als Profilteilchen wenigstens zum Teil unregelmässig geformte Mineralteilchen, zum Beispiel Splitt, Kies, Bruchglas oder dergleichen, zu verwenden, die ausserdem wegen ihrer kantigen Gestalt besonders fest in der Markierungsmasse haften und so die Haltbarkeit der Profile erhöhen, wobei vorzugsweise diese Teilchen mit Reflexperlen gemischt werden. Natürlich können auch Teilchen aus anderem geeigneten Material, z.B. aus Kunststoff, und von beliebiger Form, z.B. in Gestalt von Ellipsoiden oder Polyedern, verwendet werden.

Im Beispiel nach Figur 1 ist der Profilteilchenspender 4, bei dem es sich um eine pneumatische Spritzpisole handelt, etwas schräg auf den ebenfalls leicht geneigten Strahl der Farbspritzpistole 2 ausgerichtet, so dass die Profilteilchen 5 unter spitzem winkel in diesen Strahl eingeschossen werden. Der Spender 4 kann auch eine einfache Streuvorrichtung sein und ist in diesem Falle vertikal über dem geneigten Strahl installiert, so dass die Profilteilchen senkrecht auf und in diesen Strahl fallen.

Im Beispiel nach Figur 2 wird die Farbspur 6 mit Hilfe von zwei im Winkel zueinander und quer zur Fahrtrichtung nebeneinander angeordneten Farbspritzpistolen 2a und 2b erzeugt, die je einen fächerförmigen Strahl 3a bzw. 3b abgeben. Beide fächerförmigen Strahlen liegen wenigstens näherungsweise in einer Ebene und überlappen sich. Der Profilteilchenspender 4 befindet sich in der Mitte zwischen beiden Farbspritzpistolen und streut oder schiesst die Profilteilchen 5 zwischen die beiden fächerförmigen Farbstrahlen 3a und 3b in die Markierungsmasse, bevor diese auf der Strassenoberfläche S auftrifft. Im Abstand hinter dieser Anordnung befindet sich der Perlstreuer 7 zum Aufbringen von kleinen Reflexperlen 8. Es entstehen wiederum die schematisch in Figur 5a und 5b dargestellten Farbspuren 6 und 10. Die beiden Farbstrahlen können auch ohne Ueberlappung aneinandergrenzend auf der Strassenoberfläche auftreffen und je die halbe Linienbreite erzeugen.

Im Beispiel nach Figur 3 weist das nicht näher dargestellte Markierungsfahrzeug zum Ziehen einer Markierungsspur wiederum zwei im Winkel zueinander orientierte Farbspritzpistolen 2a und 2b auf, die in diesem Falle in Fahrtrichtung hintereinander derart orientiert sind, dass die beiden fächerförmigen Farbstrahlen 3a und 3b wenigstens näherungsweise in einer gemeinsamen Linie auf der Strassenoberfläche S auftreffen. Ein Profilteilchenspender 4 in Form einer pneumatischen Pistole ist in Fahrtrichtung vor den beiden Farbspritzpistolen geneigt derart angeordnet, dass die ausgestossenen Profilteilchen 5 unter einem gewissen Winkel gegen und durch den vorderen Farbstrahl 3b hindurch geschleudert werden, so dass sie teils vom vorderen Farbstrahl 3b, teils vom hinteren Farbstrahl 3a mitgerissen oder aber zwischen beiden Farbstrahlen eingefangen werden. Natürlich kann der Profilteilchenspender 4 auch in der Mitte zwischen den beiden Farbspritzpistolen 2a und 2b angeordnet und im wesentlichen vertikal orientiert sein, so dass die ausgestossenen Profilteilchen direkt zwischen die beiden Farbstrahlen gelangen. Auch in diesem Falle ist ein Perlstreuer 7 zum Aufbringen kleiner Reflexperlen 8 auf die Farbspur 6 vorgesehen, so dass wiederum die mit Reflexperlen belegte profilierte Farbspur 10 entsteht.

Anstatt die Profilteilchen direkt mit der aus den Farbspritzpistolen austretenden Markierungsmasse zu vermischen, kann auch wie in Figur 4 gezeigt vorgegangen werden. In diesem Falle wird zunächst mit einer ersten Farbspritzpistole 11 eine Farbspur gespritzt, deren Schichtdicke etwas geringer ist als es der gewünschten endgültigen Schichtdicke entspricht. Mit einem hinter dieser Farbspritzpistole 11 installierten Profilteilchenspender 12 werden dann Profilteilchen 5 auf die frische Farbspur gestreut, und anschliessend wird mittels einer zweiten Farbspritzpistole 13 nochmals Markierungsmasse 3 auf die mit Profilteilchen 5 belegte Farbspur gespritzt, so dass die Profilteilchen vollkommen mit einem Farbfilm bedeckt werden. Zum Schluss werden wiederum Reflexperlen 8, die vorzugsweise auch die erwähnten grossen Reflexperlen enthalten, gestreut. Anstelle die Farbspur mit nur einer Farbspritzpistole 11 zu ziehen, können dazu auch zwei Farbspritzpistolen, ähnlich wie nach Figur 2 oder 3, verwendet werden.

Alle erwähnten Geräte zur Herstellung der kompletten profilierten Markierung sind auf einem gemeinsamen Markierungsfahrzeug installiert, welches beim einmaligen Befahren der zu bearbeitenden Strecke diese Markierung rasch und wirtschaftlich herzustellen oder zu erneuern erlaubt.

## Patentansprüche

1. Verfahren zum Herstellen oder Erneuern einer Horizontalmarkierung auf Strassen, insbesondere von Begrenzungs-, Leit- und Warnlinien, wonach eine Farbspur durch Spritzen einer Markierungsmasse aufgetragen wird, Profilteilchen, deren minimale Abmessung grösser ist als die Trockenfilmstärke der neu aufgetragenen Farbspur, in diese Farbspur eingebracht und vollständig mit Markierungsmasse umhüllt werden, so dass eine Profilerhebungen aufweisende Markierung entsteht, und anschliessend auf die noch frische Farbspur Reflexperlen aufgestreut werden.

2. Verfahren nach Anspruch 1 , dadurch gekennzeichnet, dass während des Auftragens der Farbspur Profilteilchen in den Strahl der gespritzen Markierungsmasse eingebracht oder in unmittelbarer Nähe der Auftreffstelle des Strahls eingestreut werden, wobei bei Verwendung zweier, gleichzeitig eine Farbspur ziehender Farbspritzpistolen, die fächerförmige, wenigstens näherungsweise auf einer gemeinsamen Linie der Strassenoberfläche auftreffende Strahlen abgeben, die Profilteilchen vorzugsweise zwischen den beiden Strahlen in die Markierungsmasse eingebracht werden.

3. Verfahren nach Anspruch 1, dadurch gekennzeichnet, dass zunächst eine Farbspur gespritzt wird, dass dann die Profilteilchen auf die noch frische Farbspur aufgebracht werden und dass anschliessend, bevor die Reflex - perlen aufgestreut werden, auf die mit Profilteilchen belegte Farbspur nochmals Markierungsmasse aufgespritzt wird, so dass die Profilteilchen mit einem Farbfilm bedeckt werden.

4. Verfahren nach einem der Ansprüche 1 bis 3, dadurch gekennzeichnet, dass Profilteilchen verwendet werden, deren minimale Abmessung mindestens um 0,6 mm grösser als die Trockenfilmstärke der aufgebrachten Farbspur ist.

5. Verfahren nach einem der Ansprüche 1 bis 4, dadurch gekennzeichnet, dass als Profilteilchen wenigstens zum Teil solche mit einer wenigstens näherungsweise kugelförmige Gestalt, vorzugsweise Reflexperlen, verwendet werden.

6. Verfahren nach einem der Ansprüche 1 bis 5, dadurch gekennzeichnet, dass als Profilteilchen wenigstens zum Teil unregelmässig geformte Teilchen, insbesondere Splitt, Kies, Bruchglas oder dergleichen, verwendet werden, vorzugsweise mit Glasperlen gemischt.

7. Verfahren nach einem der Ansprüche 1 bis 6, dadurch gekennzeichnet, dass beim Aufstreuen der Reflexperlen auf die mit Profilerhebungen versehene Farbspur wenigstens zum Teil Reflexperlen mit einem Durchmesser von wenigstens 0,8 mm, vorzugsweise von 1 bis 2 mm, verwendet werden.

8. Markierungsfahrzeug zur Ausführung des Verfahrens nach Anspruch 1, mit wenigstens einer Farbspritzpistole zum Spritzen einer Markierungsmasse und wenigstens einem in Fahrtrichtung dahinter angeordneten Reflexperlstreuer, wobei vor dem Reflexperlstreuer (7) und getrennt von diesem ein Profilteilchenspender (4, 12) angeordnet ist, und die Farbspritzpistole (m) so ausgebildet ist bzw. angeordnet sind, daß die Profilteilchen vollständig mit Markierungsmasse umhüllt werden.

9. Markierungsfahrzeug nach Anspruch 8, dadurch gekennzeichnet, dass zum Ziehen einer Farbspur wenigstens zwei fächerförmige Strahlen abgebende Farbspritzpistolen (2a, 2b) vorgesehen und so ausgerichtet sind, dass ihre Strahlen (3a, 3b) auf der Strassenoberfläche wenigstens näherungsweise auf einer gemeinsamen Linie auftreffen, wobei die beiden Farbspritzpistolen (2a, 2b) quer zur Fahrtrichtung des Markierungsfahrzeugs oder hintereinander angeordnet sind, und dass der Profilteilchenspender (4) so ausgerichtet ist, dass die austretenden Profilteilchen (5) wenigstens zum überwiegenden Teil zwischen den beiden fächerförmigen Strahlen in die Markierungsmasse gelangen oder unter spitzem Winkel auf einen fächerförmigen Strahl treffen.

10. Markierungsfahrzeug nach Anspruch 8, dadurch gekennzeichnet, dass in Fahrtrichtung hinter wenigstens einer die Markierung ziehenden Farbspritzpistole (11) der Profilteilchenspender (12) und dahinter eine weitere Farbspritzpistole (13) angeordnet sind.

11. Nach dem Verfahren nach Anspruch 1 hergestellte Horizontalmarkierung mit reflektierenden, von Markierungsmasse bedeckten Profilerhebungen.

## Claims

1. Process for producing or renewing a horizontal marking on roads, in particular of boundary lines, lane lines and warning lines, whereby a painted line is applied by spraying a marking composition, profile particles, whose minimum dimension is greater than the dry film thickness of the newly applied painted line are introduced into this painted line and are completely enveloped in marking composition, so that a marking having profile elevations is produced, and subsequently reflective beads are scattered on the still fresh painted line.

2. Process according to claim 1, characterized in that, during the application of the painted line, profile particles are introduced into the jet of the sprayed marking composition or are scattered in the immediate vicinity of the impingement point of the jet, whereby in case that two paint spray guns are used which simultaneously draw one painted line and which produce fan-shaped jets which impinge upon the road surface at least approximately in a common line, the profile particles being preferably introduced into the marking composition between the two jets.

3. Process according to claim 1, characterized in that first a painted line is sprayed, in that the profile particles are then applied to the still fresh painted line, and in that subsequently, before the reflective beads are scattered, the painted line coated with profile particles is again sprayed with marking composition so that the profile particles are covered with a paint film.

4. Process according to one of claims 1 to 3, characterized in that profile particles are used whose minimum dimension is greater than the dry film thickness of the applied painted line by at least 0.6 mm.

5. Process according to one of claims 1 to 4, characterized in that the profile particles used comprise at least in part particles having an at least approximately spherical shape, preferably reflective beads.

6. Process according to one of claims 1 to 5, characterized in that the profile particles used comprise at least in part irregularly shaped particles, in particular chippings, gravel, broken glass or the like, preferably mixed with glass beads.

7. Process according to one of claims 1 to 6, characterized in that reflective beads with a diameter of at least 0.8 mm, preferably 1 to 2 mm, are at least in part used when scattering the reflective beads on the painted line which is provided with profile elevations.

8. Marking vehicle for carrying out the process according to claim 1, having at least one paint spray gun for spraying a marking composition and at least one reflective bead scatterer arranged behind said paint spray gun in the direction of travel, whereby a profile particle dispenser (4, 12) is arranged in front of the reflective bead scatterer (7) and separate from the latter, and whereby the paint spray gun is designed or the paint spray guns are arranged in such a manner that the profile particles are completely enveloped in marking composition.

9. Marking vehicle according to claim 8, characterized in that at least two paint spray guns (2a, 2b) for drawing a painted line are provided which deliver fan-shaped jets and are aligned such that their jets (3a, 3b) impinge upon the road surface at least approximately in a common line, the two paint spray guns (2a, 2b) being arranged transversely to the direction of travel of the marking vehicle or one behind the other, and in that the profile particle dispenser (4) is aligned such that the emerging profile particles (5) at least for the most part arrive in the marking composition between the two fan-shaped jets, or impinge on a fan-shaped jet at an acute angle.

10. Marking vehicle according to claim 8, characterized in that the profile particle dispenser (12), and behind it a further paint spray gun (13), are arranged behind, in the direction of travel, at least one of the paint spray guns (11) drawing the marking.

11. Horizontal marking produced in accordance with the process according to claim 1, having reflecting profile elevations covered with marking composition.

## Revendications

1. Procédé pour l'exécution et le renouvellement d'un marquage horizontal de route, en particulier de lignes de sécurité, de limitation et d'avertissement, selon lequel on applique une trace de peinture par giclage d'une masse de marquage, on introduit dans cette trace de peinture des particules dont la plus grande dimension est supérieure à l'épaisseur de film sec de la trace de peinture que l'on vient de déposer et on enrobe complètement ces particules avec la masse de marquage, de manière à obtenir un marquage présentant des élévations et qu'on répand ensuite des perles réfléchissantes sur la trace de peinture encore fraîche.

2. Procédé selon la revendication 1, caractérisé en ce que pendant l'application de la trace de peinture, des particules sont introduites dans le jet de la masse de marquage ou répandues à proximité immédiate de la zone d'impact du jet, et, en cas d'utilisation de deux pistolets de giclage délivrant simultanément deux jets en forme d'éventail atteignant la surface de la route au moins approximativement sur une ligne commune, les particules sont de préférence introduites dans la masse de marquage entre les deux jets.

3. Procédé selon la revendication 1, caractérisé en ce qu'on dépose d'abord une trace de peinture par aspertion, qu'on répand ensuite les particules sur la peinture et qu'ensuite, avant de répandre les perles réfléchissantes, on dépose encore une fois, par aspertion, de la masse de marquage sur la trace de peinture, de manière à recouvrir les particules par un film de peinture.

4. Procédé selon l'une des revendications 1 à 3, caractérisé en ce qu'on utilise des particules dont la dimension minimale est supérieure d'au moins environ 0,6 mm à l'épaisseur de film sec de la trace de peinture déposée.

5. Procédé selon l'une des revendications 1 à 4, caractérisé en ce qu'on utilise des particules constituées au moins en partie de particules de forme au moins approximativement sphérique, de préférence des perles réfléchissantes.

6. Procédé selon l'une des revendications 1 à 5, caractérisé en ce que les particules sont au moins partiellement des particules de forme irrégulière, en particulier du gravier, du sable, des éclats de verre ou similaire, de préférence mélangé avec des perles de verre.

7. Procédé selon l'une des revendications 1 à 6, caractérisé en ce que pour l'épandage des perles réfléchissantes sur la trace de peinture présentant des élévations, on utilise au moins en partie des perles réfléchissantes présentant un diamètre d'au moins 0,8 mm, de préférence 1 à 2 mm.

8. Véhicule de marquage pour la mise en oeuvre du procédé selon la revendication 1 comprenant au moins un pistolet de giclage pour l'application d'une masse de marquage, au moins un épandeur de perles réfléchissantes disposé derrière les pistolets relativement à la direction de déplacement du véhicule, et dans lequel un distributeur de particules (4,12) est disposé devant l'épandeur de perles (7), indépendant de ce dernier, le pistolet étant agencé, respectivement les pistolets étant disposés, de telle sorte que les particules sont complètement enrobées par la masse de marquage.

9. Véhicule de marquage selon la revendication 8, caractérisé en ce qu'il comporte au moins deux pistolets de giclage (2a, 2b) délivrant deux jets en forme d'éventail pour le traçage d'une trace de peinture, ces pistolets étant dirigés de telle sorte que leurs jets (3a, 3b) frappent la surface de la route au moins approximativement sur une ligne commune, ces pistolets (2a, 2b) étant en outre disposés transversalement à la direction de déplacement du véhicule de marquage ou l'un derrière l'autre, et en ce que le distributeur de particules (4) est dirigé de telle manière que les particules (5) sortant du distributeur arrivent, au moins dans leur plus grande partie, dans la masse de marquage entre les deux jets en forme d'éventail ou viennent frapper l'un des jets en forme d'éventail avec un angle aigu d'incidence.

10. Véhicule de marquage selon la revendication 8, caractérisé en ce que le distributeur de particules (12) est monté, selon la direction de déplacement du véhicule, derrière au moins un pistolet de giclage de peinture (11) traçant le marquage et qu'un autre pistolet (13) est monté derrière ce distributeur.

11. Marquage horizontal comportant des élévations réfléchissantes recouvertes de la masse de marquage obtenu par le procédé selon la revendication 1.
